# EUROPÄISCHE PATENTANMELDUNG

(11) **EP 4 744 878 A1**
(43) Veröffentlichungstag der Anmeldung: **20.05.2026**
(21) Anmeldenummer: 25214223.7
(22) Anmeldetag: 07.11.2025
(51) Int. Cl.: B30B 11/08, B30B 15/32

(54) **RUNDLÄUFERPRESSE UND VERWENDUNG EINER RUNDLÄUFERPRESSE**

(30) Priorität: 13.11.2024 DE 102024133206
(71) Anmelder: Fette Compacting GmbH, 21493 Schwarzenbek (DE)
(72) Erfinder: Pannewitz, Thomas, 21514 Klein Pampau (DE); Markl, Michael, 19258 Gresse (DE)
(74) Vertreter: Hauck Patent- und Rechtsanwälte PartmbB

(57) **Zusammenfassung**

Rundläuferpresse, umfassend einen mittels eines Drehantriebs drehbaren Rotor, wobei der Rotor eine obere Stempelführung (18) für obere Pressstempel (14) und eine untere Stempelführung (20) für untere Pressstempel (16) sowie eine zwischen den Stempelführungen (18, 20) angeordnete Matrizenscheibe (10) aufweist, wobei die Pressstempel (14, 16) mit Kavitäten (12) der Matrizenscheibe (10) zusammenwirken, wobei die Rundläuferpresse weiter eine Fülleinrichtung (26) umfasst, durch die zu verpressendes Pulvermaterial in die Kavitäten (12) der Matrizenscheibe (10) gefüllt wird, und wobei die Rundläuferpresse eine Druckeinrichtung (34) mit einer oberen Druckeinheit (40) und einer unteren Druckeinheit (42) umfasst, die im Betrieb mit den oberen Pressstempeln (14) und mit den unteren Pressstempeln (16) zum Verpressen des Pulvermaterials in den Kavitäten (12) der Matrizenscheibe (10) zu Presslingen (48) zusammenwirken, und wobei die Rundläuferpresse eine Abstreifeinrichtung (44) umfasst zum Abstreifen von nach dem Verpressen durch die unteren Pressstempel (16) auf die Oberseite der Matrizenscheibe (10) ausgeworfenen Presslingen (48) in einen ersten Presslingsablauf (58), und wobei die Rundläuferpresse eine Sortiereinrichtung umfasst zum einzelnen Sortieren von Presslingen (48) in einen zweiten Presslingsablauf, dadurch gekennzeichnet, dass die Sortiereinrichtung einen Sortierantrieb (54) und ein durch den Sortierantrieb (54) zwischen einer Sortierstellung und einer Ruhestellung bewegbares Sortierelement umfasst, wobei sich das Sortierelement in der Sortierstellung in einem Förderweg der Presslinge (48) zu dem ersten Presslingsablauf (58) befindet und Presslinge (48) aus dem Förderweg in den zweiten Presslingsablauf leitet, und dass der Sortierantrieb (54) einen Elektromotor (54) mit einem durch einen Stator des Elektromotors (54) angetriebenen Magneten umfasst, wobei der Magnet seine Antriebsbewegung über ein Übersetzungselement des Sortierantriebs (54) in eine Antriebsbewegung des Sortierelements mit höherer Antriebsgeschwindigkeit übersetzt.

## Beschreibung

Die Erfindung betrifft eine Rundläuferpresse, umfassend einen mittels eines Drehantriebs drehbaren Rotor, wobei der Rotor eine obere Stempelführung für obere Pressstempel und eine untere Stempelführung für untere Pressstempel sowie eine zwischen den Stempelführungen angeordnete Matrizenscheibe aufweist, wobei die Pressstempel mit Kavitäten der Matrizenscheibe zusammenwirken, wobei die Rundläuferpresse weiter eine Fülleinrichtung umfasst, durch die zu verpressendes Pulvermaterial in die Kavitäten der Matrizenscheibe gefüllt wird, und wobei die Rundläuferpresse eine Druckeinrichtung mit einer oberen Druckeinheit und einer unteren Druckeinheit umfasst, die im Betrieb mit den oberen Pressstempeln und mit den unteren Pressstempeln zum Verpressen des Pulvermaterials in den Kavitäten der Matrizenscheibe zu Presslingen zusammenwirken, und wobei die Rundläuferpresse eine Abstreifeinrichtung umfasst zum Abstreifen von nach dem Verpressen durch die unteren Pressstempel auf die Oberseite der Matrizenscheibe ausgeworfenen Presslingen in einen ersten Presslingsablauf, und wobei die Rundläuferpresse eine Sortiereinrichtung umfasst zum einzelnen Sortieren von Presslingen in einen zweiten Presslingsablauf. Die Erfindung betrifft außerdem eine Verwendung einer solchen Rundläuferpresse.

In Rundläuferpressen ist regelmäßig eine Vielzahl von oberen und unteren Pressstempeln vorgesehen, die paarweise jeweils einer Kavität einer Matrizenscheibe zugeordnet sind. Im Betrieb der Rundläuferpresse drehen die oberen und unteren Pressstempel gemeinsam mit der Matrizenscheibe, wobei ihre axiale Bewegung durch Steuerkurven gesteuert und durch obere und untere Stempelführungen geführt wird. Im Zuge der Drehung durchläuft die Matrizenscheibe verschiedene Einrichtungen der Rundläuferpresse, nämlich eine Fülleinrichtung, in der zu verpressendes Pulvermaterial in die Kavitäten der Matrizenscheibe geführt wird und eine Druckeinrichtung, in der die oberen und unteren Pressstempel in der Regel durch obere und untere Druckrollen zum Verpressen des Pulvermaterials zu Presslingen, wie Tabletten, in die Kavitäten gedrückt werden. Nachfolgend zu der Druckeinrichtung werden die oberen Pressstempel nach oben aus den Kavitäten geführt und die in den Kavitäten erzeugten Presslinge werden durch die unteren Pressstempel auf die Oberseite der Matrizenscheibe geschoben. Derartige Rundläuferpressen umfassen weiterhin eine Abstreifeinrichtung zum Abstreifen der nach dem Pressvorgang durch die unteren Pressstempel auf die Oberseite der Matrizenscheibe ausgeworfenen Presslinge. Die Abstreifeinrichtung kann einen Abstreifkanal umfassen, der zumindest abschnittsweise oberhalb der Matrizenscheibe angeordnet ist und die auf die Oberseite der Matrizenscheibe ausgeworfenen Presslinge von der unter dem Abstreifkanal hindurch drehenden Matrizenscheibe zu einem ersten Presslingsablauf leitet. Der erste Presslingsablauf kann beispielsweise ein Ablauf für als gut erkannte Presslinge sein.

Ein zweiter Presslingsablauf ist vorgesehen, beispielsweise für von einer Sensorik als schlecht erkannte Presslinge oder für einen Probenzug von Presslingen. Zum Aussortieren von Presslingen aus dem in Richtung des ersten Presslingsablaufs fließenden Förderstroms von Presslingen ist eine Sortiereinrichtung vorgesehen, die beispielsweise abhängig von Messdaten von in der Rundläuferpresse vorgesehenen Sensoren Presslinge in den zweiten Presslingsablauf aussortiert. Beispielsweise kann mittels entsprechender Sensoren eine Presskraftüberwachung beim Herstellen der Presslinge erfolgen. Abhängig von Messdaten eines entsprechenden Presskraftsensors können fehlerhafte Presslinge erkannt und aussortiert werden.

In der Historie von Rundläuferpressen wurde zunächst versucht, Presslinge mit mechanischen Sortiereinrichtungen auszusortieren. Hierzu wurde ein Ablenkelement mechanisch angetrieben in einen Förderweg der Presslinge bewegt. Allerdings haben sich solche mechanischen Sortiereinrichtungen als zu langsam herausgestellt, sodass eine Einzelsortierung von Presslingen gerade bei den üblicherweise hohen Drehzahlen der Matrizenscheiben von Rundläuferpressen nicht zuverlässig möglich ist. Außerdem hatten solche Systeme regelmäßig einen zu geringen Hub, sodass beispielsweise Tabletten mit einer größeren Tablettenhöhe mit dem System nicht sortiert werden konnten.

Gängig sind in Rundläuferpressen daher pneumatische Sortiereinrichtungen, bei denen auszusortierende Presslinge durch einen Druckluftstrahl in den zweiten Presslingsablauf abgelenkt werden. Der Druckluftstrahl wird von einer mit einer Druckluftquelle verbindbaren Sortierdüse erzeugt, wobei in der Leitung zur Düse ein steuerbares Ventil angeordnet ist. Derartige Sortiereinrichtungen sind beispielsweise bekannt aus DE 10 2005 005 012 B4 oder DE 10 2016 101 028 B4. Auch DE 10 2013 202 975 A1 beschreibt eine Sortiereinrichtung, bei der die Aussortierung beispielsweise über einen Luftstoß erfolgt. Alternativ wird die Aussortierung über einen Schieber erwähnt. Druckluftbetriebene Sortiereinrichtungen haben sich grundsätzlich bewährt und in der Praxis bei Rundläuferpressen durchgesetzt.

Dennoch können auch druckluftbetriebene Sortiereinrichtungen in einigen Anwendungsfällen Probleme verursachen. So kann es durch den Druckluftstrahl zu einem Aufwirbeln von in dem Pressraum der Rundläuferpresse befindlichem Pulverprodukt bzw. Produktstaub kommen. Dies kann zu einer Verunreinigung umliegender Bereiche des Pressraums führen. Auch ist für den Druckluftstrahl in vielen Anwendungsfällen in aufwendiger Weise Pharmaluft erforderlich. Darüber hinaus sind auch solche Sortiereinrichtungen bei sehr hoher Drehgeschwindigkeit des Rotors für eine sichere Aussortierung einzelner Presslinge zu langsam. Hinzukommt, dass konstruktionsbedingt, insbesondere aufgrund der pneumatischen Ansteuerung, eine sichere Zuordnung des Druckluftstrahls zu einem auszusortierenden Pressling nicht immer gewährleistet ist.

Ausgehend von dem erläuterten Stand der Technik liegt der Erfindung daher die Aufgabe zugrunde, eine Rundläuferpresse und eine Verwendung der eingangs genannten Art bereitzustellen, mit denen auch bei sehr hohen Drehgeschwindigkeiten des Rotors der Rundläuferpresse eine sichere und zielgenaue Aussortierung einzelner Presslinge in einfacher Weise und ohne Verunreinigungsrisiko des Pressraums der Rundläuferpresse möglich ist.

Die Erfindung löst die Aufgabe durch die unabhängigen Ansprüche 1 und 14. Vorteilhafte Ausgestaltungen finden sich in den abhängigen Ansprüchen, der Beschreibung und den Figuren.

Für eine Rundläuferpresse der eingangs genannten Art löst die Erfindung die Aufgabe dadurch, dass die Sortiereinrichtung einen Sortierantrieb und ein durch den Sortierantrieb zwischen einer Sortierstellung und einer Ruhestellung bewegbares Sortierelement umfasst, wobei sich das Sortierelement in der Sortierstellung in einem Förderweg der Presslinge zu dem ersten Presslingsablauf befindet und Presslinge aus dem Förderweg in den zweiten Presslingsablauf leitet, und dass der Sortierantrieb einen Elektromotor mit einem durch einen Stator des Elektromotors angetriebenen Magneten umfasst, wobei der Magnet seine Antriebsbewegung über ein Übersetzungselement des Sortierantriebs in eine Antriebsbewegung des Sortierelements mit höherer Antriebsgeschwindigkeit übersetzt.

Der grundsätzliche Aufbau der Rundläuferpresse, wie sie Gegenstand der vorliegenden Erfindung ist, wurde eingangs erläutert. Wie erläutert führen die oberen und unteren Stempelführungen die Pressstempel bei ihrer axialen Bewegung. Die Stempelköpfe wirken mit Steuerkurven zusammen, die die Pressstempel im Zuge ihrer Drehung mit dem Rotor in Axialrichtung bewegen, insbesondere aufeinander zu und voneinander weg. Die Steuerkurven sind in der Regel aus mehreren Steuerkurvenelementen aufgebaut. Sie können die Stempelköpfe in entsprechenden Führungsaufnahmen aufnehmen oder nur an einer Spiegelfläche der Stempelköpfe anliegen. Die Druckeinrichtung umfasst in der Regel eine obere Druckrolle und eine untere Druckrolle, die mit den Stempelköpfen der oberen bzw. unteren Pressstempel zusammenwirken. Auch können mehrere Druckeinrichtungen dieser Art vorgesehen sein, zum Beispiel Vordruckeinrichtungen und Hauptdruckeinrichtungen. Die Auswerferkurve als Teil der Steuerkurven bewegt die unteren Pressstempel nach dem Erzeugen der Presslinge in der jeweiligen Kavität nach oben, so dass die Presslinge auf die Oberseite der Matrizenscheibe gelangen, von wo sie über beispielsweise einen Abstreifkanal zu dem ersten Presslingsablauf gefördert werden. Bei den Presslingen kann es sich insbesondere um Tabletten handeln. Die Rundläuferpresse kann entsprechend eine Rundläufertablettenpresse sein. Die Tabletten können beispielsweise pharmazeutische Tabletten sein.

Die Abstreifeinrichtung kann einen zumindest abschnittsweise oberhalb der Matrizenscheibe angeordneten Abstreifkanal umfassen, sodass von den unteren Pressstempeln aus den Kavitäten auf die Oberseite der Matrizenscheibe ausgebrochene Presslinge entlang des Abstreifkanals von der Matrizenscheibe zu dem ersten Presslingsablauf geleitet werden. Die Abstreifeinrichtung kann aber auch beispielsweise lediglich ein zum Beispiel sichelförmiges Abstreifelement, insbesondere ein Abstreifblech, umfassen, das die auf die Oberseite der Matrizenscheibe ausgebrochene Presslinge zu dem ersten Presslingsablauf leitet. Ein Abstreifer oder Abstreifkanal kann mit einem ersten Abschnitt oberhalb der Matrizenscheibe und mit einem zweiten Abschnitt radial außerhalb der Matrizenscheibe angeordnet sein. Er ist gegenüber dem Rotor, insbesondere der Matrizenscheibe, feststehend, so dass die Matrizenscheibe im Betrieb der Rundläuferpresse unter beispielsweise einem Abstreifkanal hindurch rotiert. Der Abstreifer oder Abstreifkanal kann mit geringem Abstand oberhalb der Matrizenscheibe angeordnet sein. Insbesondere ist der Abstand kleiner als der dünnste in der Rundläuferpresse herzustellende Pressling, sodass sämtliche Presslinge erfasst werden. Im Zuge der Rotation der Matrizenscheibe werden die nach dem Pressvorgang durch die unteren Pressstempel auf die Oberseite der Matrizenscheibe ausgestoßenen Presslinge von einem Abstreifer oder Abstreifkanal, insbesondere einer Kanalwand, von der Matrizenscheibe abgestreift und in Richtung des ersten Presslingsablaufs gefördert. Der erste Presslingsablauf kann wie erläutert beispielsweise ein Gutablauf für zum Beispiel durch Sensoren der Rundläuferpresse als gut erkannte Presslinge sein. Der zweite Presslingsablauf kann entsprechend ein Schlechtablauf für als schlecht erkannte Presslinge sein. Es kann sich aber beispielsweise auch um einen Ablauf für einen Probenzug handeln.

Die vorliegende Erfindung schlägt in Abkehr von den in Rundläuferpressen derzeit vorgesehenen pneumatischen Sortiereinrichtungen eine elektromechanische Sortiereinrichtung vor. Hierzu weist die Sortiereinrichtung einen Sortierantrieb und ein durch den Sortierantrieb zwischen einer Sortierstellung und einer Ruhestellung bewegbares mechanisches Sortierelement auf. Das Sortierelement kann ein Leitelement bzw. Abstreifelement sein, das die Presslinge in der Sortierstellung aus dem Förderweg in den zweiten Presslingsablauf leitet bzw. von der Matrizenscheibe abstreift. In der Sortierstellung befindet sich das Sortierelement in dem Förderweg der Presslinge zu dem ersten Presslingsablauf, sodass es Presslinge aus dem Förderweg in den zweiten Presslingsablauf leitet. Die Matrizenscheibe dreht unter dem Sortierelement hindurch. Das Sortierelement kann in der Sortierstellung mit geringem Abstand oberhalb der Matrizenscheibe angeordnet sein. Insbesondere ist der Abstand kleiner als der dünnste in der Rundläuferpresse herzustellende Pressling, sodass sämtliche Presslinge erfasst werden. Im Zuge der Rotation der Matrizenscheibe werden die auszusortierenden Presslinge dann von dem Sortierelement von der Matrizenscheibe abgestreift und in Richtung des zweiten Presslingsablaufs gefördert. In der Ruhestellung ist das Sortierelement hingegen aus dem Förderweg heraus bewegt, sodass Presslinge ohne Kontakt mit dem Sortierelement in den ersten Presslingsablauf geleitet werden. Das Sortierelement kann eine gerade Form aufweisen oder eine gekrümmte Form. Es kann bezüglich der Drehrichtung des Rotors in der Sortierstellung in einem Winkel angeordnet sein. Dieser Winkel kann 90° betragen oder beispielsweise größer als 90° sein, zum Beispiel in einem Bereich zwischen 90° und 150°.

Der Sortierantrieb weist einen Elektromotor mit einem durch einen Stator des Elektromotors bewegten Magneten auf. Der durch den Stator des Elektromotors bewegte Magnet kann ein Permanentmagnet oder ein Elektromagnet sein. Die Antriebsbewegung des Magneten wird über ein Übersetzungselement in eine Antriebsbewegung des Sortierelements mit einer höheren Antriebsgeschwindigkeit als der Antriebsgeschwindigkeit des Magneten übersetzt. Das Sortierelement kann entsprechend mit einer höheren Geschwindigkeit zwischen der Sortierstellung und der Ruhestellung hin und her bewegt werden als der bewegte Magnet des Elektromotors. Durch diesen hochdynamischen Sortierantrieb ist auch bei sehr hohen Drehgeschwindigkeiten des Rotors der Rundläuferpresse eine zuverlässige Einzelaussortierung individueller Presslinge zum zweiten Presslingsablauf durch ein mechanisches Sortierelement möglich.

Die Erfindung ermöglicht auch bei sehr hohen Rotorgeschwindigkeiten eine zuverlässige Einzelaussortierung von Presslingen. Durch die mechanische Sortierung und damit den Verzicht auf Druckluft wird ein Aufwirbeln von umliegendem Produktpulver oder -staub vermieden. Anders als bei konventionellen pneumatischen Sortiereinrichtungen muss keine teure Pharmaluft für den Sortiervorgang vorgehalten werden. Aufgrund der hohen Sortiergeschwindigkeit und konstruktionsbedingt ist auch bei hohen Drehzahlen des Rotors eine zuverlässige Zuordnung zu einem bestimmten, in einer bestimmten Kavität durch ein bestimmtes Stempelpaar hergestellten Pressling möglich. Auch ist es mit der erfindungsgemäßen Sortiereinrichtung möglich, beispielsweise mehrere Tabletten gezielt für einen Probenzug auszusortieren oder am Beginn bzw. am Ende eines Produktionsprozesses erzeugte Presslinge ebenfalls auszusortieren. Hierdurch wird es ermöglicht, die bislang in nachgeordneten Presslingsabläufen zum Beispiel mittels Weichen realisierte Sortierung von Tabletten beispielsweise für einen Probenzug oder von Schlechttabletten auf die Ebene der Matrizenscheibe zu verlagern und damit den Aufbau der Rundläuferpresse zu vereinfachen. Gegebenenfalls kann auf Weichen zum Beispiel im ersten Presslingsablauf verzichtet werden. Die erfindungsgemäße Sortiereinrichtung ermöglicht beispielsweise durch Einsatz einer nachfolgend näher erläuterten Hebelübersetzung außerdem einen ausreichend großen Hub zwischen der Sortierstellung und der Ruhestellung, sodass eine zuverlässige Sortierung unabhängig vom Format der hergestellten Presslinge, beispielsweise einer Presslingshöhe, möglich ist.

Nach einer Ausgestaltung kann das Sortierelement einen zwischen der Sortierstellung und der Ruhestellung verschwenkbaren Sortierhebel umfassen. Eine Schwenkachse des verschwenkbaren Sortierhebels kann parallel oder senkrecht zur Drehachse der Matrizenscheibe verlaufen. Der Sortierhebel kann zum Beispiel als Sortierblech ausgebildet sein. Er erlaubt einen großen Hub zwischen der Sortierstellung und der Ruhestellung für eine formatunabhängige Sortierung und bildet eine besonders praxisgemäße Ausgestaltung für eine schnelle Sortierung.

Nach einer weiteren Ausgestaltung kann das Sortierelement ein zwischen der Sortierstellung und der Ruhestellung drehbares Sortierrad mit mindestens einem Sortierflügel umfassen. Eine Drehachse des drehbaren Sortierrads kann parallel oder senkrecht zur Drehachse der Matrizenscheibe verlaufen. Das Sortierrad kann einen oder mehrere Sortierflügel umfassen, die zum Beispiel regelmäßig über den Umfang des Sortierrads angeordnet sein können. Der mindestens eine Sortierflügel kann in radialer Richtung verlaufen. Es sind aber auch gekrümmte Ausgestaltungen des Sortierflügels denkbar. Auch mit einem solchen Sortierrad ist eine zuverlässige und schnelle Aussortierung von Presslingen möglich.

Nach einer weiteren Ausgestaltung kann der Magnet das Übersetzungselement translatorisch bewegen, wobei die Translationsbewegung des Übersetzungselements auf das Sortierelement zum Bewegen zwischen der Sortierstellung und der Ruhestellung übertragen wird. Bei dem Sortierantrieb kann es sich um einen Linearantrieb handeln. Der Magnet wird dann durch das Magnetfeld des Stators, zum Beispiel einer Spule, translatorisch bewegt. Diese translatorische Bewegung kann übersetzt auf die Bewegung des Sortierelements übertragen werden.

Nach einer weiteren diesbezüglichen Ausgestaltung kann das Übersetzungselement einen Übersetzungsbolzen mit Zahnstangenabschnitt aufweisen, wobei der Zahnstangenabschnitt mit einem mit dem Sortierelement verbundenen Zahnrad in Eingriff steht, um eine Translationsbewegung des Übersetzungsbolzens in eine Schwenkbewegung oder eine Drehbewegung des Sortierelements zu übertragen. Der Zahnstangenabschnitt kann einstückig mit dem Übersetzungsbolzen ausgebildet sein oder mit diesem zum Beispiel lösbar verbunden sein. Bei dieser Ausgestaltung wird eine translatorische Bewegung des Übersetzungsbolzens, und insbesondere des Magneten des Elektromotors, in eine Rotationsbewegung des Sortierelements übersetzt, sodass das Sortierelement eine rotatorische Bewegung mit Hebelübersetzung ausführt.

Nach einer weiteren Ausgestaltung kann vorgesehen sein, dass das Übersetzungselement einen in ein Langloch des Sortierhebels eingreifenden Übersetzungsvorsprung aufweist, wobei der Magnet den Übersetzungsvorsprung zum Verschwenken des Sortierhebels zwischen der Sortierstellung und der Ruhestellung in einer unter einem Winkel zur Längsachse des Langlochs verlaufenden Richtung translatorisch antreibt. Bei dieser Ausgestaltung weist der Sortierhebel ein in der Sortierstellung auf oder direkt oberhalb der Matrizenscheibe angeordnetes Ende und ein gegenüberliegendes Ende auf. Dieses gegenüberliegende Ende weist das Langloch auf und bildet einen Drehpunkt des Sortierhebels. In das Langloch greift ein Übersetzungsvorsprung, beispielsweise ein Übersetzungsbolzen, ein, der durch den bewegten Magneten des Elektromotors in einer schräg zur Längsachse des Langlochs verlaufenden Richtung translatorisch bewegt wird. Sofern es sich bei dem Elektromotor um einen Linearantrieb handelt, kann die Bewegungsachse des translatorisch bewegten Magneten parallel zur Drehachse der Matrizenscheibe verlaufen. Durch die translatorische Bewegung des Übersetzungsvorsprungs wird der Sortierhebel mit Hebelübersetzung rotatorisch zwischen der Ruhestellung und der Sortierstellung bewegt.

Grundsätzlich kann der Sortierantrieb ein Übersetzungsverhältnis, zum Beispiel ein Hebelverhältnis, von mehr als 2:1, beispielsweise 2,5:1, oder auch mehr als 3:1, aufweisen. Eine kleine Bewegung des Magneten des Elektromotors resultiert dann in einer entsprechend großen Bewegung des Sortierelements.

Wie erläutert, kann es sich bei dem Elektromotor um einen Linearantrieb handeln. Natürlich könnte der Elektromotor auch ein Drehantrieb sein. Der Magnet wird dann durch das Magnetfeld des Stators rotatorisch bewegt. Diese Rotationsbewegung kann dann zum Beispiel direkt über ein Übersetzungsgetriebe in eine rotatorische Bewegung des Sortierelements übertragen werden. Auch denkbar ist eine Umsetzung der rotatorischen Bewegung des Magnetfelds in eine translatorische Bewegung.

Nach einer weiteren Ausgestaltung kann der Magnet während seiner gesamten rotatorischen oder translatorischen Bewegung den gleichen Abstand zum Stator besitzen. Der Magnet kann gegenüber dem Stator durch ein Gleitlager und ein Federelement rotatorisch oder translatorisch beweglich gelagert sein. Bei dieser Ausgestaltung hat der Magnet einen hochdynamischen, aber linearen Kraftverlauf über seinen gesamten Bewegungsweg zum Verstellen des Sortierelements zwischen der Sortierstellung und der Ruhestellung. Hierdurch wird eine besonders zuverlässige und präzise Sortierung der Presslinge erreicht. Ermöglicht wird dieser Kraftverlauf, indem durch ein Gleitlager und beispielsweise eine Federspirale als Federelement zwischen bewegtem Magnet und Stator des Elektromotors während des gesamten Verfahrweges immer der gleiche Abstand besteht. Beispielsweise kann eine Spule eines bewegten Elektromagneten so aufgebaut sein, dass an ihrem einen Ende eine Zentrierungsfeder und an ihrem anderen Ende ein Gleitlager angeordnet sind. Die Zentrierungsfeder ist auf einer dem Sortierelement abgewandten Seite angeordnet.

Eine solche Anordnung verringert zwar die Dynamik des Systems etwas, verbessert aber die mechanische Belastbarkeit. Eine dennoch hohe Dynamik kann durch eine kurzzeitige Überstromung eines Elektromagneten des Elektromotors beispielsweise im Millisekundenbereich erreicht werden. Für eine noch schnellere Beschleunigung des Magneten ist in dem Elektromotor anstelle eines Eisenankers auch die Verwendung eines leichteren Ankermaterials möglich. Sofern eine Spule des Elektromotors als Induktionsspule ausgebildet ist, kann dadurch eine Entprellung erreicht werden. Das Sortierelement prellt dann weniger oder bestenfalls gar nicht von der Matrizenscheibe ab, wenn es in die Sortierstellung bewegt wird.

Nach einer weiteren Ausgestaltung kann vorgesehen sein, dass die Rundläuferpresse eine Steuereinrichtung und einen Positionssensor umfasst, wobei der Positionssensor die Drehposition jeder Kavität der Matrizenscheibe erfasst, wobei die durch den Positionssensor erfassten Positionswerte an der Steuereinrichtung anliegen, wobei die Steuereinrichtung ausgebildet ist, den Sortierantrieb zum Bewegen des Sortierelements zwischen der Sortierstellung und der Ruhestellung abhängig von den durch den Positionssensor erfassten Positionswerten anzusteuern. Weiterhin kann vorgesehen sein, dass die Sortiereinrichtung einen Sortierelementsensor zum Erfassen der Sortierstellung und/oder der Ruhestellung des Sortierelements umfasst, wobei die durch den Sortierelementsensor erfassten Stellungswerte an der Steuereinrichtung anliegen, wobei die Steuereinrichtung ausgebildet ist, den Sortierantrieb zum Bewegen des Sortierelements zwischen der Sortierstellung und der Ruhestellung abhängig von den durch den Sortierelementsensor erfassten Stellungswerten anzusteuern. Durch die vorgenannten Ausgestaltungen ist eine kavitätenbezogene bzw. stempelbezogene präzise und individuelle Zuordnung eines Sortiervorgangs zu einem einzelnen Pressling möglich. Der beispielsweise inkrementale Positionssensor erfasst die Drehposition der Matrizenscheibe und damit (indirekt) die Drehposition jeder Kavität bzw. jedes Stempelpaars der Matrizenscheibe. Die erfassten Positionswerte werden der Steuereinrichtung der Rundläuferpresse übermittelt, die auf dieser Grundlage den Sortierantrieb presslingsgenau zum Aussortieren eines bestimmten, einer bestimmten Kavität zugeordneten Presslings ansteuert. Indem weiterhin mittels eines Sortierelementsensors die Sortierstellung und/oder die Ruhestellung des Sortierelements, beispielsweise eines Sortierhebels, erfasst wird und diese Stellungswerte ebenfalls der Steuereinrichtung zugeführt werden, kann die Drehposition des Rotors der Rundläuferpresse exakt in Relation zu der Stellung des Sortierelements ermittelt werden. Auf diese Weise wird sichergestellt, dass das Sortierelement exakt in den Zwischenraum zwischen zwei auf dem Förderweg zum ersten Presslingsablauf benachbarten Presslingen verfährt, sodass der richtige Pressling gezielt von dem Sortierelement erfasst und aus dem Förderweg abgelenkt wird. Über die Stellungsabfrage der Ruhestellung wird darüber hinaus sichergestellt, dass der Hebel rechtzeitig wieder seine Ruhestellung erreicht hat, bevor unerwünscht ein weiterer Pressling aussortiert wird. Auf diese Weise ist eine individuelle Aussortierung von Presslingen auch bei hohen Drehzahlen möglich. Dies ist mit pneumatischen Sortiereinrichtungen, wie sie derzeit verwendet werden, nicht sicher möglich. Unter anderem können Steuerungs- und Ventilschaltzeiten der pneumatischen Sortiereinrichtungen sowie das zeitliche Verhalten des Druckluftimpulses zur Aussortierung falscher Presslinge führen.

Die Steuereinrichtung kann weiterhin ausgebildet sein, den Sortierantrieb zum Bewegen des Sortierelements zwischen der Sortierstellung und der Ruhestellung abhängig von einem Sortiersignal mindestens eines Presslingsqualitätssensors der Rundläuferpresse anzusteuern. Der Presslingsqualitätssensor kann die Presslingsqualität messen, zum Beispiel eine Zusammensetzung des Presslings. Beispielsweise kann der Presslingsqualitätssensor einen spektroskopischen Sensor umfassen, wie einen NIR oder LIF-Sensor. Es kann sich auch um einen Presskraftsensor handeln, der die Presskraft beim Verpressen der Presslinge misst. Der Presslingsqualitätssensor misst individuell und damit presslingsbezogen Qualitätskriterien, sodass die die Messdaten erhaltende Steuereinrichtung bewerten kann, ob ein bestimmter Pressling die Qualitätsanforderungen erfüllt (gut) oder nicht (schlecht). Bei einer Schlechterkennung eines Presslings kann die Sortiereinrichtung dann präzise zur Aussortierung des als schlecht erkannten Presslings angesteuert werden, um genau den, und nur den als schlecht erkannten Pressling in den zweiten Presslingsablauf auszusortieren. Wie bereits erläutert, kann die Steuereinrichtung den Sortierantrieb aber auch zum Beispiel zum Aussortieren eines Probenzugs von Presslingen oder zum Aussortieren von Presslingen zu Beginn und/oder zum Ende eines Produktionsprozesses ansteuern.

Die Erfindung löst die Aufgabe auch durch die Verwendung einer erfindungsgemäßen Rundläuferpresse zum Sortieren einzelner Presslinge in den zweiten Presslingsablauf. Der Rotor der Rundläuferpresse kann dabei mit einer Drehzahl von mindestens 80 Umdrehungen pro Minute, insbesondere mindestens 100 Umdrehungen pro Minute, beispielsweise bis zu 120 Umdrehungen pro Minute angetrieben werden.

Ausführungsbeispiele der Erfindung werden nachfolgend anhand von Figuren näher erläutert. Es zeigen schematisch:
- Figur 1: eine erfindungsgemäße Rundläuferpresse in abgewickelter Darstellung des Rotors,
- Figur 2: einen Teil der Rundläuferpresse aus Figur 1 in perspektivisch vergrößerter Ansicht mit einer erfindungsgemäßen Sortiereinrichtung,
- Figur 3: die in Figur 2 gezeigte Sortiereinrichtung in perspektivischer Ansicht,
- Figur 4: die Sortiereinrichtung aus Figur 3 in einer Seitenansicht,
- Figur 5: ein weiteres Ausführungsbeispiel einer erfindungsgemäßen Sortiereinrichtung in perspektivischer Ansicht,
- Figur 6: weitere Ausführungsbeispiele erfindungsgemäßer Sortiereinrichtungen in perspektivischer Ansicht.

Soweit nichts anderes angegeben ist, bezeichnen in den Figuren gleiche Bezugszeichne gleiche Gegenstände.

Die in Figur 1 gezeigte erfindungsgemäße Rundläuferpresse ist eine Rundläuferpresse zur Tablettenherstellung, und in der pulverförmiges Material zu Tabletten verpresst wird. Der Rotor der Rundläuferpresse ist durch einen Drehantrieb drehend angetrieben und umfasst eine Matrizenscheibe 10, die eine Mehrzahl von Kavitäten 12 aufweist. Die Kavitäten 12 können beispielsweise durch Bohrungen der Matrizenscheibe 10 gebildet sein. Weiter umfasst der Rotor eine Mehrzahl von oberen Pressstempeln 14 und unteren Pressstempeln 16, die mit der Matrizenscheibe 10 synchron umlaufen. Die oberen Pressstempel 14 sind in einer oberen Stempelführung 18 axial geführt und die unteren Pressstempel 16 sind in einer unteren Stempelführung 20 axial geführt. Die axiale Bewegung der oberen Pressstempel 14 und unteren Pressstempel 16 im Zuge der Drehung des Rotors wird durch obere Steuerkurvenelemente 22 und untere Steuerkurvenelemente 24 gesteuert. Weiterhin ist eine Fülleinrichtung 26 vorgesehen, die ein Füllreservoir 28 und eine Füllkammer 30 aufweist, die über ein Füllrohr 32 verbunden sind. Auf diese Weise gelangt in dem vorliegenden Beispiel Pulvermaterial aus dem Füllreservoir 28 über das Füllrohr 32 schwerkraftbedingt in die Füllkammer 30 und aus dieser über eine an der Unterseite der Füllkammer 30 vorgesehene Befüllöffnung wiederum schwerkraftbedingt in die Kavitäten 12 der Matrizenscheibe 10.

Die Rundläuferpresse umfasst außerdem eine Druckeinrichtung 34. Die Druckeinrichtung 34 umfasst eine Vordruckeinrichtung mit einer an einer oberen Halterung 35 gehaltenen oberen Vordruckrolle 36 und einer an einer unteren Halterung 37 gehaltenen unteren Vordruckrolle 38, sowie eine Hauptdruckeinrichtung mit einer an einer oberen Halterung 39 gehaltenen oberen Druckrolle 40 und einer an einer unteren Halterung 41 gehaltenen unteren Druckrolle 42. Darüber hinaus umfasst die Rundläuferpresse eine Abstreifeinrichtung 44 mit einem Abstreifkanal 46. Der Abstreifkanal streift durch die unteren Pressstempel 16 auf die Oberseite der Matrizenscheibe 10 geförderte Tabletten 48 von der Matrizenscheibe 10 ab und fördert die Tabletten 48 durch den Abstreifkanal 46 zu einem ersten Presslingsablauf 58. Der Abstreifkanal 46 kann zum Beispiel sichelförmig sein und wird anhand der nachfolgenden Figuren näher erläutert. Weiterhin umfasst die Rundläuferpresse eine Steuereinrichtung 52 zum Steuern des Betriebs der Rundläuferpresse. Die Rundläuferpresse umfasst außerdem einen in Figur 1 nicht näher dargestellten zweiten Presslingsablauf, der sich in Drehrichtung der Matrizenscheibe 10 vor dem ersten Presslingsablauf 58 befindet und beispielsweise parallel zu diesem angeordnet sein kann.

Anhand der Figuren 2 bis 4 wird ein erstes Ausführungsbeispiel einer erfindungsgemäßen Sortiereinrichtung erläutert. In Figur 2 ist zur Veranschaulichung nur ein Teil der Matrizenscheibe 10 und der oberen Stempelführung 18 mit nur einem oberen Pressstempel 14 dargestellt. In Figur 2 sind die entlang einer Kreisbahn in der Matrizenscheibe 10 ausgebildeten Kavitäten 12 zu erkennen, in denen die Ober- und Unterstempel 14, 16 jeweils die Tabletten 48 verpressen. Nach dem Verpressen werden die Tabletten 48 wie erläutert durch die unteren Pressstempel 16 auf die Oberseite der Matrizenscheibe 10 ausgeworfen. In Figur 2 ist dies beispielhaft für eine Tablette 48 gezeigt. Die in den Figuren 2 bis 4 gezeigte Sortiereinrichtung umfasst einen Sortierantrieb 54, der beispielsweise einen als Linearantrieb ausgebildeten Elektromotor 54 umfasst. Ein beispielsweise als Elektromagnet ausgebildeter Magnet des Elektromotors 54 wird translatorisch entlang der Bewegungsachse 56 hin und her bewegt. Der translatorisch bewegbare Magnet ist in dem in den Figuren 2 bis 4 dargestellten Ausführungsbeispiel mit einem Übersetzungsbolzen 60 verbunden, dessen Längsachse der Bewegungsachse 56 des Magneten entspricht. An seinem dem Elektromotor 54 abgewandten Ende weist der Übersetzungsbolzen 60 einen Zahnstangenabschnitt 62 auf, der mit einem Zahnrad 64 eines Sortierelements in Eingriff steht. Das Sortierelement umfasst einen Sortierhebel 66, an dessen freiem Ende ein Abstreifabschnitt 68 angeordnet ist, der in der in Figur 2 dargestellten Sortierstellung auf der Oberseite der Matrizenscheibe 10 in dem Förderweg der Tabletten 48 zum ersten Presslingsablauf 58 angeordnet ist, sodass in dem in Figur 2 dargestellten Beispiel die auf der Oberseite der Matrizenscheibe 10 gezeigte Tablette 48 durch den Abstreifabschnitt 68 in den zweiten Presslingsablauf abgestreift wird.

Das Zahnrad 64 ist an dem dem Abstreifabschnitt 68 gegenüberliegenden Ende des Sortierhebels 66 fest angeordnet, sodass bei einer translatorischen Bewegung des Übersetzungsbolzens 60, angetrieben durch den Elektromotor 54, der Sortierhebel 66 um die Drehachse 70 des Zahnrads 64 gedreht wird. Auf diese Weise wird die translatorische Bewegung des Übersetzungsbolzens 60 in eine rotatorische Bewegung des Sortierhebels 66 übersetzt, mit einem Hebelverhältnis von vorzugsweise mehr als 2:1, beispielsweise 2,5:1. Aus der in Figur 2 gezeigten Sortierstellung kann der Sortierhebel 66 entsprechend durch eine translatorische Bewegung des Übersetzungsbolzens 60 in Richtung des Elektromotors 54 nach oben in eine Ruhestellung verschwenkt werden, in der Tabletten 48 unter dem Abstreifabschnitt 68 hindurch weiter in Richtung des ersten Presslingsablaufs 58 gelangen können.

Figur 5 zeigt ein weiteres Ausführungsbeispiel einer erfindungsgemäßen Sortiereinrichtung. Während bei dem in den Figuren 2 bis 4 dargestellten Ausführungsbeispiel die Bewegungsachse des Magneten des Elektromotors 54 und damit des Übersetzungsbolzens 60 senkrecht zur Drehachse der Matrizenscheibe 10 verläuft, verläuft die Bewegungsachse des Magneten bei dem Ausführungsbeispiel der Figur 5 parallel zur Drehachse der Matrizenscheibe 10, nämlich entlang der Zylinderachse des zylindrischen Gehäuses des Elektromotors 54. Der Elektromotor 54 ist auf einer Gehäuseplatte 72 angeordnet, die im Pressgehäuse der Rundläuferpresse benachbart zu der drehenden Matrizenscheibe 10 befestigt werden kann. In Figur 5 ist das Sortierelement ebenfalls als Sortierhebel 74 ausgebildet, an dessen freiem Ende wiederum ein Abstreifabschnitt 76 angeordnet ist, der wie der Abstreifabschnitt 68 nach den Figuren 2 bis 4 in der Sortierstellung in dem Förderweg der Tabletten 48 zum ersten Presslingsablauf 58 auf der Oberseite der Matrizenscheibe 10 angeordnet ist und in einer Ruhestellung nach oben von der Matrizenscheibe 10 weg verschwenkt ist. Die Abstreiffunktion des Abstreifabschnitts 76 entspricht der Abstreiffunktion des Abstreifabschnitts 68.

Bei dem Ausführungsbeispiel nach Figur 5 treibt der bewegbare Magnet des ebenfalls als Linearantrieb ausgebildeten Elektromotors 54 einen in einem Langloch 78 des Sortierhebels 74 angeordneten Übersetzungsvorsprung 80 translatorisch entlang der Bewegungsrichtung des Magneten des Elektromotors 54 an, in Figur 5 also in vertikaler Richtung. Auf diese Weise wird durch eine hin- und hergehende Bewegung des Übersetzungsvorsprungs 80 der Sortierhebel 74 zwischen der Sortierstellung und der Ruhestellung verschwenkt.

Figur 6 zeigt drei weitere Ausführungsbeispiele einer erfindungsgemäßen Sortiereinrichtung, die zunächst hinsichtlich des Elektromotors 54 und des Übersetzungsbolzens 60 mit Zahnstangenabschnitt 62 weitgehend dem Ausführungsbeispiel nach den Figuren 2 bis 4 entsprechen. Sie unterscheiden sich von dem Ausführungsbeispiel nach den Figuren 2 bis 4 einerseits hinsichtlich des Sortierelements und teils hinsichtlich der Ausrichtung des Übersetzungsbolzens 60. So ist bei den Ausführungsbeispielen nach den Figuren 6a) und 6c) der Übersetzungsbolzen 60 mit dem Zahnstangenabschnitt 62 gegenüber dem Ausführungsbeispiel nach Figur 4 jeweils um 90° gedreht. Die Zahnstangenabschnitte 62 nach den Figuren 6a) und 6c) greifen jeweils in ein Zahnrad 82 ein, das an einem zylindrischen Halteabschnitt 84 ausgebildet ist. Bei dem Ausführungsbeispiel nach Figur 6a) ist an dem dem Zahnrad 82 abgewandten unteren Ende des Halteabschnitts 84 ein Sortierblock 86 ausgebildet, der durch den Elektromotor 54 um die Drehachse 88 des Halteabschnitts 84 in den Förderweg der Tabletten 48 zum ersten Presslingsablauf 58 hinein (Sortierstellung) und aus diesem heraus (Ruhestellung) verschwenkt werden kann. Der Sortierblock 86 befindet sich in der Sortierstellung wiederum im Wesentlichen unmittelbar über der Oberseite der Matrizenscheibe 10 und lenkt die Tabletten 48 so in den zweiten Presslingsablauf.

Bei dem Ausführungsbeispiel nach Figur 6c) befindet sich an dem dem Zahnrad 82 abgewandten unteren Ende des Halteabschnitts 84 ein Sortierrad 90 mit in dem dargestellten Beispiel drei Sortierflügeln 92, die in gleichen Umfangsabständen in radialer Richtung von dem Zentrum des Sortierrads 90 vorstehen. Selbstverständlich sind auch andere Anzahlen von Sortierflügeln 92 möglich, beispielsweise zwei oder vier Sortierflügel 92. Durch den Elektromotor 54 kann das Sortierrad 90 um die Drehachse 88 des Halteabschnitts 84 im Wesentlichen unmittelbar oberhalb der Matrizenscheibe 10 gedreht werden, sodass es je nach Drehstellung Tabletten 48 in den zweiten Presslingsablauf leitet oder diese zum ersten Presslingsablauf 58 hindurch lässt.

Das Ausführungsbeispiel nach Figur 6b) entspricht weitgehend dem Ausführungsbeispiel nach Figur 6c), mit dem Unterschied, dass die Drehachse 94 des Zahnrads 82 um 90° verkippt ist. In diesem Fall können die Sortierflügel 92 des Sortierrads 90 durch entsprechendes Drehen, angetrieben durch den Elektromotor 54 wiederum in den Förderweg der Tabletten 48 auf der Matrizenscheibe 10 gedreht werden oder aus diesem heraus.

Bei den Ausführungsbeispielen nach den Figuren 6a) bis 6c) wird die Übersetzung durch den Übersetzungsbolzen 60 mit Zahnstangenabschnitt 62 in Eingriff mit dem jeweiligen Zahnrad 82 gewährleistet.

Obgleich anhand der in den Figuren gezeigten Ausführungsbeispiele der Elektromotor 54 als Linearantrieb mit translatorisch bewegbarem Magnet beschrieben wurde, wäre es auch möglich, den Elektromotor 54 als Drehantrieb auszubilden, sodass der Magnet eine rotatorische Bewegung ausführt. Diese könnte entweder direkt über ein Übersetzungsgetriebe auf beispielsweise die Zahnräder 64, 82 übertragen werden. Alternativ ist auch eine Umsetzung der Drehbewegung des Elektromotors 54 in eine translatorische Bewegung möglich, sodass wieder die Übersetzungselemente nach den Ausführungsbeispielen zum Einsatz kommen können. Weiterhin kann der bewegbare Magnet des Elektromotors 54 sowohl ein Elektromagnet als auch ein Permanentmagnet sein.

### Bezugszeichenliste

- 10: Matrizenscheibe
- 12: Kavitäten
- 14: obere Pressstempel
- 16: untere Pressstempel
- 18: obere Stempelführung
- 20: untere Stempelführung
- 22: obere Steuerkurvenelemente
- 24: untere Steuerkurvenelemente
- 26: Fülleinrichtung
- 28: Füllreservoir
- 30: Füllkammer
- 32: Füllrohr
- 34: Druckeinrichtung
- 35: obere Halterung
- 37: untere Halterungen
- 36: obere Vordruckrolle
- 38: untere Vordruckrolle
- 39: obere Halterung
- 40: obere Druckrolle
- 41: untere Halterung
- 42: untere Druckrolle
- 44: Abstreifeinrichtung
- 46: Abstreifkanal
- 48: Presslinge / Tabletten
- 52: Steuereinrichtung
- 54: Sortierantrieb / Elektromotor
- 56: Bewegungsachse
- 58: Presslingsablauf
- 60: Übersetzungsbolzen
- 62: Zahnstangenabschnitt
- 64: Zahnrad
- 66: Sortierhebel
- 68: Abstreifabschnitt
- 70: Drehachse
- 72: Gehäuseplatte
- 74: Sortierhebel
- 76: Abstreifabschnitt
- 78: Langloch
- 80: Übersetzungsvorsprung
- 82: Zahnrad
- 84: Halteabschnitt
- 86: Sortierblock
- 88: Drehachse
- 90: Sortierrad
- 92: Sortierflügel

## Patentansprüche

1. Rundläuferpresse, umfassend einen mittels eines Drehantriebs drehbaren Rotor, wobei der Rotor eine obere Stempelführung (18) für obere Pressstempel (14) und eine untere Stempelführung (20) für untere Pressstempel (16) sowie eine zwischen den Stempelführungen (18, 20) angeordnete Matrizenscheibe (10) aufweist, wobei die Pressstempel (14, 16) mit Kavitäten (12) der Matrizenscheibe (10) zusammenwirken, wobei die Rundläuferpresse weiter eine Fülleinrichtung (26) umfasst, durch die zu verpressendes Pulvermaterial in die Kavitäten (12) der Matrizenscheibe (10) gefüllt wird, und wobei die Rundläuferpresse eine Druckeinrichtung (34) mit einer oberen Druckeinheit (40) und einer unteren Druckeinheit (42) umfasst, die im Betrieb mit den oberen Pressstempeln (14) und mit den unteren Pressstempeln (16) zum Verpressen des Pulvermaterials in den Kavitäten (12) der Matrizenscheibe (10) zu Presslingen (48) zusammenwirken, und wobei die Rundläuferpresse eine Abstreifeinrichtung (44) umfasst zum Abstreifen von nach dem Verpressen durch die unteren Pressstempel (16) auf die Oberseite der Matrizenscheibe (10) ausgeworfenen Presslingen (48) in einen ersten Presslingsablauf (58), und wobei die Rundläuferpresse eine Sortiereinrichtung umfasst zum einzelnen Sortieren von Presslingen (48) in einen zweiten Presslingsablauf, **dadurch gekennzeichnet, dass** die Sortiereinrichtung einen Sortierantrieb (54) und ein durch den Sortierantrieb (54) zwischen einer Sortierstellung und einer Ruhestellung bewegbares Sortierelement umfasst, wobei sich das Sortierelement in der Sortierstellung in einem Förderweg der Presslinge (48) zu dem ersten Presslingsablauf (58) befindet und Presslinge (48) aus dem Förderweg in den zweiten Presslingsablauf leitet, und dass der Sortierantrieb (54) einen Elektromotor (54) mit einem durch einen Stator des Elektromotors (54) angetriebenen Magneten umfasst, wobei der Magnet seine Antriebsbewegung über ein Übersetzungselement des Sortierantriebs (54) in eine Antriebsbewegung des Sortierelements mit höherer Antriebsgeschwindigkeit übersetzt.

2. Rundläuferpresse nach Anspruch 1, **dadurch gekennzeichnet, dass** das Sortierelement einen zwischen der Sortierstellung und der Ruhestellung verschwenkbaren Sortierhebel (66, 74) umfasst.

3. Rundläuferpresse nach Anspruch 2, **dadurch gekennzeichnet, dass** eine Schwenkachse des verschwenkbaren Sortierhebels (66, 74) parallel oder senkrecht zur Drehachse der Matrizenscheibe (10) verläuft.

4. Rundläuferpresse nach Anspruch 1, **dadurch gekennzeichnet, dass** das Sortierelement ein zwischen der Sortierstellung und der Ruhestellung drehbares Sortierrad (90) mit mindestens einem Sortierflügel (92) umfasst.

5. Rundläuferpresse nach Anspruch 4, **dadurch gekennzeichnet, dass** eine Drehachse des drehbaren Sortierrads (90) parallel oder senkrecht zur Drehachse der Matrizenscheibe (10) verläuft.

6. Rundläuferpresse nach einem der vorhergehenden Ansprüche, **dadurch gekennzeichnet, dass** der Magnet das Übersetzungselement translatorisch bewegt, wobei die Translationsbewegung des Übersetzungselements auf das Sortierelement zum Bewegen zwischen der Sortierstellung und der Ruhestellung übertragen wird.

7. Rundläuferpresse nach Anspruch 6, **dadurch gekennzeichnet, dass** das Übersetzungselement einen Übersetzungsbolzen (60) mit Zahnstangenabschnitt (62) aufweist, wobei der Zahnstangenabschnitt (62) mit einem mit dem Sortierelement verbundenen Zahnrad (64, 82) in Eingriff steht, um eine Translationsbewegung des Übersetzungsbolzens (60) in eine Schwenkbewegung oder eine Drehbewegung des Sortierelements zu übertragen.

8. Rundläuferpresse nach den Ansprüchen 7 und 2, **dadurch gekennzeichnet, dass** das Übersetzungselement einen in ein Langloch (78) des Sortierhebels (74) eingreifenden Übersetzungsvorsprung (80) aufweist, wobei der Magnet den Übersetzungsvorsprung (80) zum Verschwenken des Sortierhebels (74) zwischen der Sortierstellung und der Ruhestellung in einer unter einem Winkel zur Längsachse des Langlochs (78) verlaufenden Richtung translatorisch antreibt.

9. Rundläuferpresse nach einem der vorhergehenden Ansprüche, **dadurch gekennzeichnet, dass** der Magnet während seiner gesamten rotatorischen oder translatorischen Bewegung den gleichen Abstand zum Stator besitzt.

10. Rundläuferpresse nach Anspruch 9, **dadurch gekennzeichnet, dass** der Magnet gegenüber dem Stator durch ein Gleitlager und ein Federelement rotatorisch oder translatorisch beweglich gelagert ist.

11. Rundläuferpresse nach einem der vorhergehenden Ansprüche, **dadurch gekennzeichnet, dass** die Rundläuferpresse eine Steuereinrichtung (52) und einen Positionssensor umfasst, wobei der Positionssensor die Drehposition jeder Kavität (12) der Matrizenscheibe (10) erfasst, wobei die durch den Positionssensor erfassten Positionswerte an der Steuereinrichtung (52) anliegen, und dass die Steuereinrichtung (52) ausgebildet ist, den Sortierantrieb (54) zum Bewegen des Sortierelements zwischen der Sortierstellung und der Ruhestellung abhängig von den durch den Positionssensor erfassten Positionswerten anzusteuern.

12. Rundläuferpresse nach Anspruch 11, **dadurch gekennzeichnet, dass** die Sortiereinrichtung einen Sortierelementsensor zum Erfassen der Sortierstellung und/oder der Ruhestellung des Sortierelements umfasst, wobei die durch den Sortierelementsensor erfassten Stellungswerte an der Steuereinrichtung (52) anliegen, und dass die Steuereinrichtung (52) ausgebildet ist, den Sortierantrieb (54) zum Bewegen des Sortierelements zwischen der Sortierstellung und der Ruhestellung abhängig von den durch den Sortierelementsensor erfassten Stellungswerten anzusteuern.

13. Rundläuferpresse nach einem der Ansprüche 11 oder 12, **dadurch gekennzeichnet, dass** die Steuereinrichtung (52) weiterhin ausgebildet ist, den Sortierantrieb (54) zum Bewegen des Sortierelements zwischen der Sortierstellung und der Ruhestellung weiterhin abhängig von einem Sortiersignal mindestens eines Presslingsqualitätssensors der Rundläuferpresse anzusteuern.

14. Verwendung einer Rundläuferpresse nach einem der vorhergehenden Ansprüche zum Sortieren einzelner Presslinge (48) in den zweiten Presslingsablauf.

15. Verwendung nach Anspruch 14, **dadurch gekennzeichnet, dass** der Rotor der Rundläuferpresse mit einer Drehzahl von mindestens 80 Umdrehungen pro Minute, insbesondere mindestens 100 Umdrehungen pro Minute, beispielsweise bis zu 120 Umdrehungen pro Minute, angetrieben wird.
